# EUROPÄISCHE PATENTSCHRIFT

(11) **EP 1 655 082 B1**
(45) Veröffentlichungstag und Bekanntmachung des Hinweises auf die Patenterteilung: **13.06.2007**
(21) Anmeldenummer: 05450179.6
(22) Anmeldetag: 03.11.2005
(51) Int. Cl.: B08B 5/02

(54) **Verfahren und Vorrichtung zur Reinigung von Werkstücken**
Process and apparatus for cleaning workpieces
Pocédé et appareil de nettoyage de pièces industrielles

(30) Priorität: 04.11.2004 AT 7952004; 14.07.2005 AT 11882005
(43) Veröffentlichungstag der Anmeldung: 10.05.2006
(73) Patentinhaber: Knoth Automation GmbH, 1200 Wien (AT)
(72) Erfinder: Knoth, Hubert, Ing., 1190 Wien (AT); Knoth-Bambule, Rudolf, 1190 Wien (AT)
(74) Vertreter: Babeluk, Michael

(56) Entgegenhaltungen:
- DE-A1- 4 127 982
- DE-A1- 19 532 576
- US-A- 5 293 663

## Beschreibung

Die Erfindung betrifft ein Verfahren zur Reinigung von Werkstücken gemäß dem Oberbegriff von Patentanspruch 1

Bei der Fertigung von komplexen Werkstücken, wie etwas Zylinderköpfen von Brennkraftmaschinen, werden üblicherweise viele verschiedene Bearbeitungsvorgänge hintereinander durchgeführt. Zwischen diesen Arbeitsvorgängen ist es erforderlich, Messvorgänge durchzuführen, um den Arbeitsfortschritt zu überprüfen und eine Qualitätskontrolle zu ermöglichen. Viele der Bearbeitungsvorgänge sind mit einer Verschmutzung des Werkstückes verbunden, was sich beispielsweise darin äußert, dass Kühlmedium oder Hohnöl auf dem Werkstück haftet oder Späne von spanabhebenden Bearbeitungsvorgängen am Werkstück zurückbleiben. Um genaue und unverfälschte Messungen zu ermöglichen, ist es erforderlich, diese Rückstände von den betreffenden Teilen des Werkstückes zu entfernen, was derzeit zumeist in der Weise geschieht, dass die Werkstücke händisch mit Druckluftpistolen angeblasen werden. Problematisch dabei ist, dass auch bei Verwendung von aufwendigen geräuschverminderten Druckluftpistolen eine große Lärmentwicklung auftritt. Darüber hinaus werden bei der händischen Reinigung die anhaftenden Rückstände zerstäubt und stellen so einerseits eine Verletzungsgefahr und andererseits eine Verschmutzung dar, die die Luft am Arbeitsplatz der Person belastet.

Neben diesen Nachteilen ist anzumerken, dass die händische Reinigung, insbesondere bei komplexen Werkstücken, arbeitsintensiv ist und dadurch nicht nur Personalkosten verursacht, sondern auch die Produktion verlangsamt.

Eine bekannte Alternative zu händischen Reinigung sind Reinigungsmaschinen, in denen die Bauteile zunächst einem flüssigen Reinigungsmedium ausgesetzt werden und danach getrocknet werden. Solche Reinigungsmaschinen sind extrem aufwendig und kostenintensiv und verursachen durch die erforderlichen Zykluszeiten eine erhebliche Verlangsamung des Produktionsprozesses.

Aus der EP 0 158 904 A ist ein Verfahren und eine Vorrichtung zum Reinigen von Körpern von anhaftendem Staub bekannt. Dabei werden die Körper, wie etwa Metallbehälter für Ton- oder Videobänder, durch eine Reinigungsschleuse transportiert und mit Gebläseluft beaufschlagt. Eine solche Vorrichtung ist zur Reinigung von Gegenständen gut geeignet, wenn die Verunreinigung primär aus Staub besteht. Die Reinigung von Werkstücken, die mit Rückständen, wie etwa Spänen, Honöl oder dergleichen verunreinigt sind, ist mit einer solchen Vorrichtung nicht möglich.

Die DE 29 36 779 A zeigt eine Vorrichtung zum Reinigen von Kraftfahrzeugbremsen, bei der die zu reinigende Bremse durch eine Absaughaube abgedeckt wird und durch bewegliche Düsen mit Druckluft beaufschlagt wird. Eine ähnliche Vorrichtung zur Reinigung von Luftfiltern ist in der US 4,808,234 A beschrieben. Es hat sich jedoch herausgestellt, dass solche Vorrichtungen in der Praxis nicht in der Lage sind, innerhalb von kurzer Zeit eine ausreichende Reinigung von Werkstücken zu ermöglichen.

Die DE 41 27 982 A zeigt ein Verfahren gemäss dem Oberbegriff des Anspruchs 1 und eine Vorrichtung gemäss dem Oberbegriff des Anspruchs 7.

Weiters zeigt die DE 195 32 576 A eine Einrichtung zum Reinigen von Werkstücken, bei dem das Werkstück in einer Kammer gedreht wird und mit einem Reinigungsmedium beaufschlagt wird, das aus mehreren Düsen aufgesprüht wird.

Aufgabe der vorliegenden Erfindung ist es, das Verfahren der oben beschriebenen Art so weiterzubilden, dass auch bei fest anheftenden und schwierig zu entfernenden Verunreinigungen innerhalb kurzer Zeit eine ausreichende Reinigung erzielt wird. Dabei sollen die Geräuschemissionen minimiert werden und das Verletzungsrisiko, sowie die Verschmutzung der Raumluft soll minimiert werden. Weiters soll die Vorrichtung einfach und kostengünstig herstellbar sein und einen geringen Platzbedarf aufweisen.

Eine weitere Aufgabe der vorliegenden Erfindung ist es, eine Vorrichtung zur Durchführung eines solchen Verfahrens anzugeben.

Erfindungsgemäß werden diese Aufgaben durch die Merkmale von den Patentansprüche 1 und 7 gelöst. Durch die absenkbare Reinigungskammer kann der Verfahrensablauf optimiert werden, da der Werkstückwechsel besonders wenig Zeit in Anspruch nimmt.

Ein weiterer wesentlicher Aspekt der vorliegenden Erfindung ist es, dass die Beaufschlagung des Werkstückes durch die Einzelstrahlen so erfolgt, dass punktuell eine ausreichend hohe Energie erzielt wird, um auch fest anhaftende Verunreinigungen abzutragen. Weiters ist wichtig, dass die einzelnen Strahlen in verschiedenen Richtungen auf das Werkstück gerichtet werden, um einerseits auch konkave oder schwer zugängliche Bereich des Werkstückes zu erreichen und andererseits, um die Ablösung von fest anhaftenden Rückständen zu erleichtern.

Bei dem erfindungsgemäßen Verfahren schieben sich die einzelnen Strahlen wie eine Spachtel über das Werkstück und reinigen es von den anhaftenden Rückständen.

Als Reinigungsmedium im Sinne der Erfindung ist primär Druckluft vorgesehen, da diese leicht verfügbar und kostengünstig ist. Für spezielle Anwendungen kann es aber auch angezeigt sein, andere Reinigungsmedien einzusetzen, wie beispielsweise Inertgase, wie etwa Stickstoff, wenn Fragen des Explosionsschutzes oder der Verhinderung von Korrosion wesentlich sind.

Das erfindungsgemäße Verfahren kann besonders günstig eingesetzt werden, wenn der Druck des Reinigungsmediums zwischen 0,5 bar und 10 bar, vorzugsweise zwischen 0,9 bar und 8 bar beträgt.

Eine weitere besonders begünstigte Ausführungsvariante des erfindungsgemäßen Verfahrens sieht vor, dass das Werkstück relativ zur Reinigungskammer bewegt wird. Auf diese Weise ist es möglich, alle Bereiche des Werkstückes zuverlässig einer Reinigung zu unterziehen und dadurch eine Materialverschleppung in den jeweilig nächsten Bearbeitungsschritt zuverlässig zu verhindern. In einer ersten Ausführungsvariante des Verfahrens, das eine Relativbewegung vorsieht, wird das Werkstück im Inneren der Reinigungskammer gedreht. Bei relativ kompakten Werkstücken, wie etwas Zylinderköpfen oder dergleichen, ist es auf diese Weise möglich, eine Relativbewegung des Werkstückes innerhalb einer Reinigungskammer zu bewirken, deren Abmessungen nicht wesentlich größer als die des Werkstückes sind. Besonders günstig ist es dabei, wenn eine erste Gruppe von Einzelstrahlen in einem Winkel gegen die Drehrichtung eine zweite Gruppe von Einzelstrahlen in einer Richtung in Richtung der Drehachse und eine dritte Gruppe von Einzelstrahlen in Drehrichtung auf das Werkstück gerichtet werden. Es hat sich herausgestellt, dass durch eine solche Ausbildung eine besonders günstige Reinigungswirkung erzielt werden kann. Zusätzlich zu dieser Neigung können die Einzelstrahlen auch noch in einem Winkel gegenüber der Normalebene zur Drehachse geneigt sein, um schwerer zugängliche Bereiche des Werkstückes zu erfassen.

Alternativ zur Drehung des Werkstückes kann auch eine translatorische Bewegung vorgesehen sein. Dabei ist vorzugsweise vorgesehen, dass eine erste Gruppe von Einzelstrahlen in einen Winkel gegen die Bewegungsrichtung eine zweite Gruppe von Einzelstrahlen senkrecht zur Bewegungsrichtung und eine dritte Gruppe von Einzelstrahlen in einem Winkel in Bewegungsrichtung auf das Werkstück gerichtet werden. Grundsätzlich kann die Relativbewegung der oben beschriebenen Art durch eine Bewegung des Werkstückes gegenüber der Reinigungskammer oder gegenüber von Düsen zur Erzeugung der Strahlen erfolgen oder aber auch durch eine Bewegung der Reinigungskammer bzw. der Düsen gegenüber dem Werkstück.

Es ist auch möglich, Sacklöcher oder Gewindebohrungen besonders intensiv zu reinigen, indem eine oder mehrere Düsen in diese eingeführt, in ihnen bewegt, unter Umständen kurz angehalten und wieder herausbewegt werden.

Eine besondere Vereinfachung des erfindungsgemäßen Verfahrens wird dadurch erzielt, dass das Reinigungsmedium frei aus der Reinigungskammer ausströmt. Auf diese Weise kann auf eine Absaugung oder dergleichen verzichtet werden.

Weiters betrifft die vorliegende Erfindung eine Vorrichtung zur Reinigung von Werkstücken von anhaftenden Arbeitsmedien und/oder Arbeitsrückständen mit einer Reinigungskammer und mit Mitteln zum Einbringen eines gasförmigen Reinigungsmediums. Zur Erfüllung der oben beschriebenen Aufgaben ist erfindungsgemäß vorgesehen, dass die Mittel zum Einbringen eines gasförmigen Reinigungsmediums als Düsen ausgebildet sind, die mindestens in drei Gruppen angeordnet sind, und dass die Düsen der mindestens drei Gruppen in unterschiedlichen Winkeln auf das Werkstück gerichtet sind. Wie oben beschrieben, können mit der erfindungsgemäßen Vorrichtung nicht nur Lärmemissionen und eine Verunreinigung der Arbeitsluft vermieden werden, sondern es können auch mit relativ geringem Aufwand Materialverschleppungen selbst dann vermieden werden, wenn fest anhaftende Rückstände vorliegen.

Ein besonders kostengünstiger Betrieb der Vorrichtung wird erreicht, wenn die Düsen als Druckluftdüsen ausgebildet sind.

Der konstruktive Aufbau der erfindungsgemäßen Vorrichtung ist besonders günstig, wenn die Düsen einer Gruppe auf mindestens einem gemeinsamen Verteilerrohr angeordnet sind. Diese Ausbildung ermöglicht einen einfachen Umbau der Vorrichtung, wenn diese auf einen neuen Typ von zu reinigenden Werkstücken umgebaut werden soll. Eine weitere Vereinfachung der Umrüstung wird dadurch erzielt, dass die Düsen einstellbar ausgeführt sind.

Eine erste bevorzugte Ausführungsvariante der erfindungsgemäßen Vorrichtung sieht eine Einrichtung zu Herstellung einer Relativbewegung zwischen dem Werkstück und den Düsen vor. Diese Relativbewegung kann wie oben beschrieben rotatorisch oder translatorisch sein. Zur Herstellung der Relativbewegung sind verschiedene Varianten möglich. So kann einerseits das Werkstück innerhalb der Reinigungskammer bewegt werden. Andererseits kann das Werkstück in der Reinigungskammer fest gelagert sein, wobei jedoch die Düsen über das Werkstück bewegt werden.

Vorzugsweise sind im Inneren der Reinigungskammer Gitterstrukturen vorgesehen, um aufgewirbelten Sprühnebel und Flüssigkeitsteilen aufzufangen und abzuleiten. Grundsätzlich besteht die Gefahr, dass sich der Sprühnebel, der sich aus den weggeblasenen Rückständen bildet, am Werkstück niederschlägt und dieses erneut verunreinigt. Weiters ist es möglich, dass einzelne Flüssigkeitströpfchen, die vom Werkstück weggeblasen werden, an den Wänden der Reinigungskammer abprallen und wieder auf das Werkstück zurückgeschleudert werden. Das Auftreten dieser Effekte kann die erforderliche Behandlungsdauer des Werkstückes in unerwünschter Weise vergrößern und die Reinigungsleistung verringern. Um dies zu vermeiden, sind die oben beschriebenen Gitter vorgesehen, an denen der Sprühnebel anhaftet und größere Tropfen bildet, so dass der Sprühnebel nicht mehr zu Werkstück zurückkehrt. Weiters wird auf diese Weise ein Zurückprallen von wegspritzenden Rückstandstropfen sicher verhindert.

Es ist von besonderem Vorteil, wenn eine Einrichtung zur Herstellung einer Relativbewegung zwischen dem Werkstück und den Düsen vorgesehen ist, die als Spanneinrichtung ausgebildet ist. Auf diese Weise können auch unzugängliche Stelle des Werkstücks durch das Reinigungsmedium erreicht werden.

Von besonderem Vorteil ist es, eine bewegliche Lagerung der Düsen vorzusehen. Durch eine solche bewegliche Lagerung können Anpassungen an das jeweilige Werkstück während des Betriebs leicht vorgenommen werden, wenn sich herausstellt, dass das Reinigungsergebnis in Teilbereichen unbefriedigend ist.

In der Folge wird die Erfindung anhand der in den Figuren dargestellten Ausführungsbeispiele näher erläutert. Es zeigen schematisch:
- Fig. 1: einen Schnitt durch eine erste Ausführungsvariante einer erfindungsgemäßen Vorrichtung;
- Fig. 2: einen Schnitt nach Linie II-II in Fig. 1;
- Fig. 3: ein Detail einer erfindungsgemäßen Vorrichtung in einer axonometrischen Darstellung in vergrößertem Maßstab;
- Fig. 4: ein weiteres Detail einer erfindungsgemäßen Vorrichtung im Schnitt;
- Fig. 5: und Fig. 6 Details von Düsen;
- Fig. 7: eine weitere Ausführungsvariante der Erfindung im Schnitt; und
- Fig. 8: einen Schnitt nach Linie VIII-VIII in Fig. 1.

Die Vorrichtung der Fig. 1 und Fig. 2 besteht aus einer Reinigungskammer 1 mit einem Deckel 1a, in der ein Werkstück 2 gelagert ist. Seitlich des Werkstückes 2 sind jeweils drei als Verteilerrohre ausgebildete Blasleisten 3a, 3b, 3c vorgesehen, die mit einer Vielzahl von Düsen 4 versehen sind. Das Werkstück 2 ist von Aufnahmen 5 gehalten, die drehbar in der Reinigungskammer 1 angeordnet sind und von einem Motor 6 angetrieben sind, um das Werkstück 2 um eine waagrechte Achse 8 in der Richtung des Pfeils 7 zu drehen. Auf ersten Verteilerrohren 3a ist jeweils eine erste Gruppe 4a von Düsen 4 vorgesehen, die entgegen der Drehrichtung 7 auf das Werkstück 3 gerichtet sind. Eine zweite Gruppe 4b von Düsen 4 auf zweiten Verteilerrohren 3b ist in Richtung der Achse 8 ausgerichtet. Eine dritte Gruppe 4c von Düsen 4 auf Verteilerrohren 3c ist in einem Winkel in Richtung der Drehrichtung 7 auf das Werkstück 2 gerichtet. Auf diese Weise werden auch Ausnehmungen, Bohrungen, hinterschnittene Bereich oder dergleichen des Werkstücks 2 zuverlässig gereinigt.

Im unteren Bereich der Reinigungskammer 1 ist eine Ausströmöffnung 9 vorgesehen, durch die das Reinigungsmedium zusammen mit dem abgeblasenen Arbeitsmedium ausströmen kann.

Drucklufterzeuger 11 versorgen über Verteilungsleitungen 12 die einzelnen Verteilerrohre 3a, 3b, 3c. Selbstverständlich können bestehende Druckluftnetze entsprechend genutzt werden.

In Fig. 3 ist der Aufbau einer Blasleiste 3 in vergrößertem Maßstab dargestellt. Die Blasleiste 3 besteht aus einem kastenförmigen Grundkörper 10, in dem eine Vielzahl von Düsen 4 eingeschraubt ist. Die Ausströmrichtung der Düsen 4 ist einstellbar, um eine Anpassung an das jeweilige Werkstück 3 leicht und schnell vornehmen zu können.

Fig. 4 zeigt die Blasleiste von Fig. 3 im Detail. Der Grundkörper 10 besitzt einen Innenraum 14, in dem die Druckluft zugeführt wird. An der Oberseite 16 ist eine Vielzahl von Schraubnippeln 15 vorgesehen, die Ausströmöffnungen 17 mit Achsen 15a aufweisen. Auf den Schraubnippeln 15 sind Düsen 4 aufgesetzt, die aus einem kalottenförmigen Halteabschnitt 18, einem Rohrabschnitt 19 und einer Düsenspitze 20 bestehen, in dem mehrere Düsenöffnungen 21 vorgesehen sind, um eine Mehrlochdüse zu bilden. Die austretenden Strahlen sind mit 22 angedeutet. Die Düsen 4 sind durch Überwurfmuttern 23 schwenkbar gehalten und können auf diese Weise nach Bedarf eingestellt und an das jeweils zu reinigende Werkstück angepasst werden.

Zur Vereinfachung der Darstellung ist in der Fig. 4 nur eine Düse 4 eingezeichnet. In der Praxis werden die Schraubnippel 15 teilweise durch nicht dargestellte Verschlüsse verschlossen, wenn an der betreffenden Stelle keine Düse erforderlich ist. Die Achse 24a der Düse 4 aus der ersten Gruppe 4a ist in einem Winkel 25a von 25° zur Achse 15a geneigt, wobei die Neigung gegen die Bewegungsrichtung des Werkstücks, die mit dem Pfeil 27 angedeutet ist.

Die Achse 24b der nicht dargestellten Düsen 4 der zweiten Gruppe fällt mit der Achse 15a zusammen, und die Achse 24c der dritten Gruppe 4c ist in einem Winkel 25c von 25° zur Achse 15a geneigt, wobei die Neigung in Bewegungsrichtung des Werkstücks erfolgt.

Zusätzlich zu der oben beschriebenen Neigung in oder gegen die Bewegungsrichtung kann eine weitere Neigung senkrecht dazu, also um eine in der Zeichenebene liegende Achse 26a, die senkrecht auf die Achse 24a ist, vorliegen.

Fig. 5 zeigt eine Düsenspitze 20 einer Düse 4 im Detail. Neben einer zentralen Düsenöffnung 21a sind weitere schlitzförmige Düsenöffnungen 21b radial zwischen Leitrippen 28 angeordnet.

Fig. 6 zeigt eine Düse 4 von vorne, bei der mehrere Düsenöffnungen 21c nebeneinander angeordnet sind.

In Fig. 7 und Fig. 8 ist eine weitere Ausführungsvariante einer erfindungsgemäßen Vorrichtung dargestellt. Die Reinigungskammer 1 ist dabei in Form einer Haube ausgebildet, die über eine Hebevorrichtung 12 auf ein Förderband 13 absenkbar ist, auf dem das Werkstück 2 transportiert wird. Ähnlich wie bei der oben beschriebenen Vorrichtung sind in der Reinigungskammer 1 Verteilerrohre 3a, 3b, 3c vorgesehen, die mit Düsen 4 ausgestattet sind, die gegen, senkrecht und in Förderrichtung orientiert sind. Bei dieser Ausführungsvariante erfolgt die Reinigung des Werkstückes 2 während des Transportes des Werkstückes 2 auf dem Förderband 13, das somit die erwünschte Relativbewegung zwischen dem Werkstück 2 und den Düsen 4 bewirkt.

Die erfindungsgemäße Vorrichtung kann in praktisch allen bestehenden Bearbeitungslinien eingesetzt werden. Sie ist im Aufbau einfach und unkompliziert und bedarf nach einer richtigen Justierung praktisch keiner Kontrolle oder Überprüfung. Die Vorrichtung benötigt wenig Energie, da die Abblasvorgänge so eingestellt werden können, dass sie nur so lange dauern, wie für eine rasche und effektive Reinigung erforderlich ist. Durch die erfindungsgemäße Anlage wird die Emission von gesundheitsgefährlichen Aerosolen verhindert und die Lärmentwicklung kann in großem Umfang vermieden werden. Die Werkstücke sind in kürzester Zeit absolut sauber und frei von Rückständen.

## Patentansprüche

1. Verfahren zur Reinigung von Werkstücken (2) von anhaftenden Arbeitsmedien und/oder Arbeitsrückständen, bei dem die Werkstücke (2) in eine Reinigungskammer (1) eingebracht werden und in der Reinigungskammer (1) mit einem gasförmigen Reinigungsmedium beaufschlagt werden, um die anhaftenden Arbeitsmedien und/oder Arbeitsrückstände abzublasen, wobei dass Abblasen durch eine Vielzahl von Einzelstrahlen (22) erfolgt, die in mindestens drei Gruppen auf das Werkstück (2) gerichtet werden, und wobei die Düsen (4) der mindestens drei Gruppen (4a, 4b, 4c) in unterschiedlichen Winkeln auf das Werkstück (2) gerichtet sind, **dadurch gekennzeichnet, dass** die Reinigungskammer (1) zur Durchführung des Reinigungsvorgangs auf eine Fördereinrichtung (13) zur Förderung von Werkstücken (2) abgesenkt wird.

2. Verfahren nach Anspruch 1, wobei als Reinigungsmedium Druckluft verwendet wird und dass der Druck des Reinigungsmediums zwischen 0,5 bar und 10 bar, vorzugsweise zwischen 0,9 bar und 8 bar beträgt.

3. Verfahren nach einem der Ansprüche 1 bis 2, wobei das Werkstück (2) relativ zur Reinigungskammer (1) bewegt wird und vorzugsweise innerhalb der Reinigungskammer (1) gedreht wird.

4. Verfahren nach Anspruch 3, wobei eine erste Gruppe von Einzelstrahlen in einem Winkel gegen die Drehrichtung (7) eine zweite Gruppe von Einzelstrahlen in einer Richtung in Richtung der Drehachse und eine dritte Gruppe von Einzelstrahlen in einem Winkel in Drehrichtung auf das Werkstück (2) gerichtet werden.

5. Verfahren nach Anspruch 2, wobei das Werkstück (2) translatorisch gegenüber der Reinigungskammer (1) bewegt wird.

6. Verfahren nach Anspruch 5, wobei eine erste Gruppe von Einzelstrahlen in einen Winkel gegen die Bewegungsrichtung eine zweite Gruppe von Einzelstrahlen senkrecht zur Bewegungsrichtung und eine dritte Gruppe von Einzelstrahlen in einem Winkel in Bewegungsrichtung auf das Werkstück (2) gerichtet werden.

7. Vorrichtung zur Reinigung von Werkstücken (2) von anhaftenden Arbeitsmedien und/oder Arbeitsrückständen mit einer Reinigungskammer (1) und mit Mitteln zum Einbringen eines gasförmigen Reinigungsmediums, die als Düsen (4) ausgebildet sind, die mindestens in drei Gruppen (4a, 4b, 4c) angeordnet sind, wobei die Düsen (4) der mindestens drei Gruppen (4a, 4b, 4c) in unterschiedlichen Winkeln auf das Werkstück (2) gerichtet sind, **dadurch gekennzeichnet, dass** die Reinigungskammer (1) auf eine Fördereinrichtung (13) zur Förderung von Werkstücken (2) absenkbar ausgebildet ist.

8. Vorrichtung nach Anspruch 7, wobei die Düsen (4) als Druckluftdüsen, vorzugsweise als einstellbare Mehrlochdüsen ausgebildet sind.

9. Vorrichtung nach einem der Ansprüche 7 oder 8, wobei die Düsen (4) einer Gruppe auf mindestens einem gemeinsamen Verteilerrohr angeordnet sind.

10. Vorrichtung nach Anspruch 9, wobei die Düsen (4) einer ersten Gruppe (4a) in einem Winkel (25a) von etwa 25° zu einer Normalen (15a) auf das Verteilerrohr (3) geneigt sind, dass die Düsen (4) einer zweiten Gruppe (4b) parallel zu einer Normalen (15a) auf das Verteilerrohr (3) sind und dass die Düsen (4) einer dritten Gruppe (4c) in einem Winkel (25c) zwischen 10° und 35° zu einer Normalen (15a) auf das Verteilerrohr (3) entgegengesetzt zu den Düsen (4) einer ersten Gruppe (4a) geneigt sind.

11. Vorrichtung nach einem der Ansprüche 7 bis 10, wobei eine Einrichtung zur Herstellung einer Relativbewegung zwischen dem Werkstück (2) und den Düsen (4) vorgesehen ist, die als Spanneinrichtung ausgebildet ist.

12. Vorrichtung nach einem der Ansprüche 7 bis 11, wobei eine bewegliche Lagerung der Düsen (4) vorgesehen ist.

13. Vorrichtung nach einem der Ansprüche 7 bis 12, wobei die Reinigungskammer (1) eine Ausströmöffnung für das Reinigungsmedium aufweist.

14. Vorrichtung nach einem der Ansprüche 7 bis 13, wobei im Inneren der Reinigungskammer (1) Gitterstrukturen vorgesehen sind, um aufgewirbelten Sprühnebel und Flüssigkeitsteilen aufzufangen und abzuleiten.

## Claims

1. A method for cleaning workpieces (2) from adhering working media and/or work residues, in which the workpieces (2) are introduced into a cleaning chamber (1) and are subjected in the cleaning chamber (1) to a gaseous cleaning medium in order to blow off the adhering working media and/or work residue, with the blowing off occurring by means of a plurality of individual jets (22) which are directed in at least three groups onto the workpiece (2), and with the nozzles (4) of the at least three groups (4a, 4b, 4c) being directed in different angles onto the workpiece (2), **characterized in that** the cleaning chamber (1) for performing the cleaning process is lowered onto a conveying device (13) for conveying workpieces (2).

2. A method according to claim 1, wherein compressed air is used as a cleaning medium and the pressure of the cleaning medium is between 0.5 bar and 10 bar, preferably between 0.9 bar and 8 bar.

3. A method according to one of the claims 1 to 2, wherein the workpiece (2) is moved relative to the cleaning chamber (1) and is turned preferably within the cleaning chamber (1).

4. A method according to claim 3, wherein a first group of individual jets are directed at the workpiece (2) at an angle against the direction of rotation (7), a second group of individual jets directed in the direction of the rotational axis and a third group of individual jets at an angle in the direction of rotation.

5. A method according to claim 2, wherein the workpiece (2) is moved in a translatory manner relative to the cleaning chamber (1).

6. A method according to claim 5, wherein a first group of individual jets are directed against the workpiece (2) at an angle against the direction of movement, a second group of individual jets perpendicular to the direction of movement and a third group of individual jets at an angle in the direction of movement.

7. An apparatus for cleaning workpieces (2) from adhering working media and/or work residues, comprising a cleaning chamber (1) and means for introducing a gaseous cleaning medium which are arranged as nozzles (4) disposed at least in three groups (4a, 4b, 4c), with the nozzles (4) of the at least three groups (4a, 4b, 4c) being directed against the workpiece (2) in different angles, **characterized in that** the cleaning chamber (1) is arranged to be lowerable onto a conveying device (13) for conveying workpieces (2).

8. An apparatus according to claim 7, wherein the nozzles (4) are arranged as compressed-air nozzles, preferably as adjustable multi-hole nozzles.

9. An apparatus according to one of the claims 7 or 8, wherein the nozzles (4) of a group are arranged on at least one common distributor pipe.

10. An apparatus according to claim 9, wherein the nozzles (4) of a first group (4a) are inclined at an angle (25a) of approximately 25° relative to a normal line (15a) on the distributor pipe (3), that the nozzles (4) of a second group (4b) are parallel to a normal line (15a) on the distributor pipe (3) and that the nozzles (4) of a third group (4c) are inclined at an angle (25c) of between 10° and 35° to a normal line (15a) on the distributor pipe (3) opposite of the nozzles (4) of a first group (4a).

11. An apparatus according to one of the claims 7 to 10, wherein a device for causing a relative movement is provided between the workpiece (2) and the nozzles (4), which device is arranged as a clamping device.

12. An apparatus according to one of the claims 7 to 11, wherein a movable bearing of the nozzles (4) is provided.

13. An apparatus according to one of the claims 7 to 12, wherein the cleaning chamber (1) comprises an outflow opening for the cleaning medium.

14. An apparatus according to one of the claims 1 to 13, wherein grating structures are provided in the interior of the cleaning chamber (1) in order to catch swirling spray mist and liquid particles and to discharge the same.

## Revendications

1. Procédé de nettoyage de pièces (2) pour enlever les milieux actifs accrochés et/ou les résidus d'usinage, selon lequel, on place la pièce (2) dans une chambre de nettoyage (1) et on applique un milieu de nettoyage gazeux à la chambre de nettoyage (1) pour enlever par soufflage les agents d'usinage et/ou les résidus d'usinage restés accrochés,
le soufflage étant fait avec un grand nombre de jets séparés (22), dirigés sur la pièce (2) suivant au moins trois groupes et au moins les buses (4) des trois groupes (4a, 4b, 4c) sont dirigées sur la pièce (2) suivant des angles différents,
**caractérisé en ce qu'**
on abaisse la chambre de nettoyage (1) pour effectuer l'opération de nettoyage sur une installation de transfert (13) pour transférer les pièces (2).

2. Procédé selon la revendication 1,
selon lequel
on utilise l'air comprimé comme milieu de nettoyage et la pression du milieu de nettoyage est comprise entre 0,5 bar et 10 bars et de préférence entre 0,9 bar et 8 bars.

3. Procédé selon l'une quelconque des revendications 1 et 2,
selon lequel
on déplace la pièce (2) par rapport à la chambre de nettoyage (1) et on la tourne de préférence dans la chambre de nettoyage (1).

4. Procédé selon la revendication 3,
**caractérisé en ce qu'**
on dirige un premier groupe de jets séparés suivant un premier angle par rapport à la direction de rotation (7), un second groupe de jets séparés dans une direction correspondant à la direction de l'axe de rotation et un troisième groupe de jets séparés suivant un angle par rapport à la direction de rotation sur la pièce (2).

5. Procédé selon la revendication 1,
selon lequel
on déplace la pièce (2) en translation par rapport à la chambre de nettoyage (1).

6. Procédé selon la revendication 5,
selon lequel
on dirige un premier groupe de jets séparés, suivant un angle, contre la direction de déplacement, un second groupe de jets séparés perpendiculairement à la direction de déplacement et un troisième groupe de jets séparés, suivant un angle, dans la direction de déplacement sur la pièce (2).

7. Dispositif de nettoyage de pièces (2) pour enlever les agents d'usinage, restés accrochés et/ou les résidus d'usinage comprenant une chambre de nettoyage (1) et des moyens pour introduire un milieu de nettoyage gazeux, ces moyens étant formés par des buses (4) réparties en au moins trois groupes (4a, 4b, 4c),
au moins les buses (4) des trois groupes (4a, 4b, 4c) étant dirigées suivants des angles différents par rapport à la pièce (2),
**caractérisé en ce que**
la chambre de nettoyage (1) peut être abaissée sur une installation de transfert (13) transférant les pièces (2).

8. Dispositif selon la revendication 7,
selon lequel
les buses (4) sont des buses à air comprimé de préférence des buses réglables à plusieurs trous.

9. Dispositif selon l'une quelconque des revendications 7 ou 8,
selon lequel
les buses (4) d'un groupe sont prévues sur au moins un tube distributeur commun.

10. Dispositif selon la revendication 9,
**caractérisé en ce que**
les buses (4) d'un premier groupe (4a) font un angle (25a) d'environ 25° par rapport à la normale (15a) du tube de distribution (3), les buses (4) du second groupe (4b) sont parallèles à la normale (15a) du tube de distribution (3) et les buses (4) d'un troisième groupe (4c) font un angle (25c) compris entre 10° et 35° par rapport à la normale (15a) du tube de distribution (3), de façon opposée aux buses (4) du premier groupe (4a).

11. Dispositif selon l'une quelconque des revendications 7 à 10, ayant une installation pour réaliser un mouvement relatif entre la pièce (2) et les buses (4), cette installation étant une installation de serrage.

12. Dispositif selon l'une quelconque des revendications 7 à 11,
ayant un palier mobile pour les buses (4).

13. Dispositif selon l'une quelconque des revendications 7 à 12,
dans lequel
la chambre de nettoyage (4) comporte un orifice de sortie pour le milieu de nettoyage.

14. Dispositif selon l'une quelconque des revendications 7 à 13,
dans lequel
à l'intérieur de la chambre de nettoyage (1), il y a une structure en forme de grille pour recevoir et dévier le brouillard de pulvérisation mis en turbulence et des particules de liquide.
